# EUROPÄISCHE PATENTSCHRIFT

(11) **EP 1 040 244 B1**
(45) Veröffentlichungstag und Bekanntmachung des Hinweises auf die Patenterteilung: **14.11.2001**
(21) Anmeldenummer: 98966281.2
(22) Anmeldetag: 10.12.1998
(51) Int. Cl.: E05B 65/20, E05B 47/00

(54) **DREHFALLENSCHLOSS, INSBESONDERE FÜR FAHRZEUGE**
ROTARY LATCH LOCK, ESPECIALLY FOR MOTOR VEHICLES
SERRURE A PENE TOURNANT, EN PARTICULIER POUR VEHICULES

(30) Priorität: 16.12.1997 DE 19755695
(43) Veröffentlichungstag der Anmeldung: 04.10.2000
(73) Patentinhaber: HUF HÜLSBECK & FÜRST GMBH & CO. KG, 42551 Velbert (DE)
(72) Erfinder: SZABLEWSKI, Piotr, D-42399 Wuppertal (DE)
(74) Vertreter: Mentzel, Norbert, Dipl.-Phys.
(86) Internationale Anmeldenummer: EP9808034
(87) Internationale Veröffentlichungsnummer: WO9931340

(56) Entgegenhaltungen:
- DE-A- 4 321 992
- DE-A- 19 530 726
- US-A- 4 492 395

## Beschreibung

Die Erfindung richtet sich auf ein Drehfallenschloß der aus den Ansprüchen entneh m baren Art. Ein hoher Betätigungsko m fort und eine hohe Sicherheit des Schlosses erfordern einen großen Bauaufwand und erhöhen das Gewicht des Schlosses beträchtlich.

Der Erfindung liegt die Aufgabe zugrunde, ein zuverlässiges, einfach gebautes Schloß zu entwickeln, das sich durch ein besonders geringes Gewicht auszeichnet. Dennoch soll die Betätigung sehr zuverlässig sein, und zwar auch dann, wenn die für eine Komfortbetätigung des Schlosses dienenden elektrischen Stromquellen ganz ausfallen sollten. Die Lösung dieser Aufgabe ergibt sich durch die in den Ansprüchen angegebenen Maßnahmen.

In den Zeichnungen ist die Erfindung in einem Ausführungsbeispiel dargestellt. Es zeigen:
- Fig. 1: die Draufsicht auf die eine Seite eines die Bauteile des erfindungsgemäßen Schlosses aufnehmenden Komponententrägers, wenn sich die Drehfalle in ihrer ein Schließglied aufnehmenden Schließlage befindet,
- Fig. 2: einige Teile aus der Draufsicht von Fig. 1, wenn sich das Schloß in einer anderen Arbeitsstellung befindet, nämlich einer Offenlage, das Schließglied freigegeben ist,
- Fig. 3: das in Fig. 1 gezeigte Schloß in Draufsicht auf die gegenüberliegende Seite des Komponententrägers, wo die Bauteile der zugeordneten mechanischen Vorrichtung zu erkennen sind, und zwar in einer ersten Arbeitsstellung,
- Fig. 4: und 5 die gleiche Draufsicht wie in Fig. 3, wenn sich die Bauteile in zwei anderen Arbeitsstellungen befinden, und
- Fig. 6: ein Detail des Schlosses in schematischer Darstellung.

In Fig. 1 und 2 sind die bereits aus der deutschen Patentan meldung 197 25 416.0-22 entnehm baren Bauteile gezeigt. Diese Bauteile werden auch bei der vorliegenden Erfindung benutzt; insoweit gilt die Beschreibung der vorgenannten Patentanmeldung, auf die Bezug genommen wird. Es gibt ein Schließglied 10 am ruhenden Türpfosten einer Fahrzeugkarosserie, die in Fig. 1 und 2 im Schnitt dargestellt ist, und eine Drehfalle 20, die mittels einer Achse 21 auf einem profilierten, plattenartigen Komponententräger 11 sitzt, welcher an der beweglichen Tür angebracht ist. Die Drehfalle 20 ist zwischen zwei Drehendlagen verdrehbar, von denen die eine in Fig. 1 und die andere in Fig. 2 gezeigt sind. Die Drehfalle steht unter der Wirkung einer sie federbelastenden Rückstellfeder 22, die bestrebt ist, die Falle 20 in ihrer aus Fig. 2 ersichtlichen Offenlage zu halten. Die Drehfalle 20 besitzt einen Radialausbruch 23, in welche das Schließglied 10 beim Schließen der Tür im Sinne des Pfeils 13 von Fig. 2 einfährt und die Falle 20 gegen die Wirkung ihrer Rückstellfeder 22 aus der Offenlage von Fig. 2 in die bereits erwähnte Schließlage von Fig. 1 überführt. Der profilierte Komponententräger 11 besitzt einen Kanal 19, in welchem das Schließglied 10 bei seiner Bewegung 13 einfährt. Diese Schließlage wird durch einen Anschlag 12 am Träger 11 begrenzt. In der Schließlage von Fig. 1 ist das Schließglied 10 im Radialausbruch 23 aufgenommen und befindet sich in der Offenlage von Fig. 2 in seiner Freigabeposition, die dort mit 10' verdeutlicht ist.

Ein weiterer Bestandteil des Schlosses ist eine hier aus zwei Armen 31, 32 bestehende Klinke 30, die am Träger 11 auf einer Achse 34 sitzt. Die Klinke 30 ist durch eine Feder 33 federbelastet, die sie mit dem einen Arm 31, dem Arbeitsarm, gegen die Falle 20 gedrückt hält. Mit diesem Arbeitsarm 31 wirkt die Klinke 30 mit der Drehfalle 20 zusam men. Der andere Arm 32 dient zur Verstellung der Klinke 30 in verschiedenen Verstellbewegungen, die bei der vorerwähnten Patentanmeldung 197 25 416.0-22 näher beschrieben sind. Dazu gehört ein DC-Motor 50, der über eine Schnecke 52 mit einem Schneckenrad 53 zusammenwirkt, welches einen Steuernocken 51 trägt. Der Steuernocken 51 wirkt in der aus der vorgenannten Patentanmeldung ersichtlichen Weise nicht nur mit dem Stellarm 32, sondern auch mit einem weiteren Speicherhebel 40 zusammen, der von einem Kraftspeicher 41 kraftbelastet ist, der hier aus einer Schenkelfeder besteht. Auf bestimmte Drehlagen der Falle 20 spricht ein Sensor 15 an, der, wie im vorerwähnten Patent näher beschrieben wurde, mit dem Motor 50 zusammenwirkt.

Während in Fig. 1 die auf der einen Seite 16 des Trägers 11 vorgesehenen elektrischen Einrichtungen 14 neben der Drehfalle 20 und der Klinke 30 angeordnet sind, befinden sich auf der aus Fig. 3 ersichtlichen gegenüberliegenden Seite 17 Bauteile einer mechanischen Vorrichtung 18, die zur Betätigung der Klinke 30 dient. Die Betätigungen gehen dabei von verschiedenen mechanischen und/oder elektrischen Handhaben aus, die zwar nicht näher dargestellt, aber in Fig. 3 mit ihren Angriffsstellen 24 bis 27 verdeutlicht sind. Diese Angriffsstellen 24 bis 27 sollen nachfolgend zur Benennung der diversen Handhaben benutzt werden. Dazu gehört eine im Fahrzeuginneren angeordnete Innenhandhabe 24, ferner eine von der Fahrzeugaußenseite aus zugängliche Außenhandhabe 25, dann eine im Fahrzeuginneren betätigbare Sicherungshandhabe 26 und schließlich von der Fahrzeugaußenseite aus betätigbare, nicht näher gezeigte Verschlußmittel, welche durch ihre Drehwirkung 70 auf eine Schwenkachse 27 eines Steuerhebels 28 einwirken. Mit 70 dieser Drehwirkung sollen nachfolgend auch die Verschlußmittel gekennzeichnet werden. Der Steuerhebel 28 sitzt drehfest auf dieser Schwenkachse 27. Der Steuerhebel kann zwischen drei mit 28, 28', 28" gekennzeichneten Schwenkpositionen überführt werden. Drehfest mit der Schwenkachse 27 ist eine Drehachse 51', die auf der aus Fig. 1 ersichtlichen gegenüberliegenden Seite 16 des Komponententrägers 11 angeordnet ist. Ausweislich der Fig. 1 ist drehfest mit dieser Achse 51' ein Schneckenrad 53', das über eine Schnecke 52' von einem DC-Motor 50' betrieben wird. Die Betätigung des Motors 50' kann über eine Fernbedienungseinrichtung od. dgl. erfolgen. Diese Bauteile 50' bis 53' sind der motorische Bestandteil der vorgenannten Verschlußmittel 70, zu denen aber noch eine mechanische Betätigung, wie der Zylinderkern eines schlüsselbedienbaren Schließzylinders hinzutreten kann. Statt einer Fernbedienungseinrichtung kann eine sogenannte "key-less-entry" od. dgl. verwendet werden.

Der Steuerhebel 28 ist über ein Verbindungsglied 42 mit einem Lösehebel 35 verbunden, der einen abgewinkelten Lösefinger 36 aufweist. Der Lösefinger 36 durchgreift einen Durchbruch 54 im Komponententräger 11 und ragt auf der anderen Seite 16 des Trägers 11 gemäß Fig. 1 heraus. Der Lösefinger 36 hintergreift eine an der Klinke 30 vorgesehene Nase 39. Das Verbindungsglied 42 ist am Steuerhebel 28 bei 43 angelenkt und gleitet mit einem Kulissenstein 69 an seinem anderen Ende 44 in einer als Kulisse 38 ausgebildeten Längsführung, die sich in einem Arm 37 des Lösehebels 35 befindet.

Neben dem Lösehebel 35 sind zwei Betätigungshebel 45, 46 vorgesehen, nämlich ein mit der bereits erwähnten Innenhandhabe 24 verbundener Innenbetätigungshebel 45 und ein mit der Außenhandhabe 25 zusammenwirkender Außenbetätigungshebel 46. Die beiden Hebel 45, 46 sind, zusammen mit dem Lösehebel 35 auf einem gemeinsamen Zapfen 47 drehgelagert. Der Lagerzapfen 47 ist vorteilhaft koaxial mit der auf der gegenüberliegenden Seite 16 von Fig. 1 angeordneten Klinkenachse 34.

In Fig. 3 ist eine erste Schwenkposition 28 des Steuerhebels gezeigt, die einen ersten Zustand des Schlosses kennzeichnet, der als "Schließzustand" bezeichnet werden soll. In diesem Fall liegt eine Zugangsberechtigung zum Fahrzeug sowohl über die Innenhandhabe 24 als auch über die Außenhandhabe 25 vor. Diese Zugangsberechtigung erfolgt nicht nur über die erwähnten elektrischen Einrichtungen 14 einer Komfortbetätigung, sondern, wenn es z. B. zum Ausfall der Stromquelle kommt, auch über die in Fig. 3 gezeigte mechanische Vorrichtung 18. Durch Betätigung einer der beiden durch ihre Angriffsstellen 24 und 25 gekennzeichneten Handhaben wird der jeweils zugehörige Betätigungshebel 45, 46 verschwenkt. Beide Hebel 45, 46 haben Arbeitsarme 48, 49, die bei der im Gegen-Uhrzeigersinn erfolgende Verschwenkung der Hebel 45, 46 auf das Ende des Verbindungsglieds 42 stoßen und dieses mitnehmen. Dieses in der Längsführung 38 sitzende Ende 44 des Verbindungsglieds 42 ist also ein "Mitnehmer". Es kommt dann zu einer Drehung des Lösehebels 35 im Sinne des Pfeils 55 von Fig. 3. Der Lösefinger 36 erfaßt die aus Fig. 1 ersichtliche Nase 39 der Klinke 30 und führt diese in die aus Fig. 2 ersichtliche Freigabestellung. Der Lösehebel 35 und die Betätigungshebel 45, 46 stehen unter einer nicht näher gezeigten Federkraft, welche bestrebt ist, sie wieder in die Ausgangsposition von Fig. 3 zu überführen. Bei der Betätigung der Innen- und Außenhandhaben 24, 25 kann der Steuerhebel 28 in Ruhe bleiben, obwohl das an ihm angelenkte Verbindungsglied 42 bei der Drehung 55 des Lösehebels 35 mit seinem Mitnehmerende 44 mitbewegt wird.

Die Angriffsstelle 26 für die Sicherungshandhabe befindet sich am einen Ende des Steuerhebels 28. Durch Betätigung dieser Sicherungshandhabe 26, die sich, wie bereits gesagt wurde, im Fahrzeuginneren befindet, gelangt der Steuerhebel in seine aus Fig. 4 ersichtliche zweite Schwenkposition 28'. Dies entspricht einem zweiten Zustand des Schlosses, der als "Verriegelungszustand" zu bezeichnen ist. In diesem Fall wird nämlich der Außenhandhabe 25 die Zugangsberechtigung ins Fahrzeug entzogen. In dieser zweiten Schwenkposition 28' des Steuerhebels hat sich der Mitnehmer 44 soweit in der Längsführung 38 des Lösehebels 35 verschoben, daß er nicht mehr mit dem Arbeitsarm 49 des Außenbetätigungshebels 46 ausgerichtet ist. Bei einer Betätigung des Hebels 46 geht der Arbeitsarm 49 ins Leere. Diese Verstellung in die Schwenkposition 28' kann der Steuerhebel auch über die bereits erwähnten, an der Schwenkachse 27 angreifenden Verschlußmittel 70 erfahren, z. B. über einen Schließzylinder oder eine Fernbedienungseinrichtung, die über den Motor 50' wirksam werden kann.

Das erfindungsgemäße Schloß besitzt auch noch einen dritten, aus Fig. 5 entnehmbaren Zustand, wo beiden Handhaben 24, 25 die Zugangsberechtigung entzogen ist; es liegt ein "Sicherungszustand" des Schlosses vor. Bei diesem Sicherungszustand müßte der Steuerhebel in die aus Fig. 5 ersichtliche dritte Schwenkposition 28" gelangen. Dies kann nur von der Türaußenseite über die an der Schwenkachse 27 einwirkenden Verschlußmittel 70 geschehen. Diese Verschlußmittel 70 setzen außerdem noch einen aus Fig. 6 ersichtlichen Drehanschlag 56 gegenüber dem Steuerhebel unwirksam. Der Drehanschlag 56 ist normalerweise in seiner aus Fig. 6 ersichtlichen wirksamen Lage und ragt in den Bewegungsweg 58 des Steuerhebels zwischen der zweiten und dritten Schwenkposition 28', 28" hinein. Mit 57 ist eine Fläche vom Kompohententräger 11 in Fig. 6 bezeichnet, die zur Gleitführung des Steuerhebels zwischen seinen diversen Schwenkpositionen 28, 28', 28" dienen kann. Der Drehanschlag 56 kann bis zur Fläche 57 herabreichen und ggf. diese auch noch mehr oder weniger durchsetzen. Bei seiner Schwenkbewegung 58 stößt daher der Steuerhebel 28' mit seinem Hebelende 59 an den Anschlag 56. So wird die weitere Bewegung 58 bis zur dritten Schwenkposition 28" verhindert. Diese Bewegung 58 ist nur möglich, wenn eine Stelleinrichtung 60 den Drehanschlag 56 unwirksam setzt. Dann befindet sich der Drehanschlag 56 in einer Abstandslage gegenüber der Fläche 57 von Fig. 6, weshalb der Steuerhebel aus der zweiten Position 28' ohne weiteres in die Position 28" übergehen kann.

Die Stelleinrichtung 60 besteht im vorliegenden Fall aus einem Elektromagneten mit einem hub- oder schwenkbeweglichen Ankerglied 61. Im Ausführungsbeispiel von Fig. 6 besteht das Ankerglied aus einem im Sinne des Pfeils 63 klappbeweglichen Ankerglied 61, welches durch eine Rückstellfeder 59 belastet ist. Die Rückstellfeder 59 schwenkt das Ankerglied 61 vom Elektromagneten 60 weg. Auf der Außenseite des Ankerglieds 61 sitzt der Drehanschlag 56, welcher, wie Fig. 6 zeigt, profiliert sein kann. Der Elektro m agnet 60 ist in das K unststoffm aterial 64 des Trägers integriert. Der Spulenkörper 62 vom Elektromagneten 60 ist von Wandteilen 65 des Kunststoffmaterials 64 umhüllt und nimmt in seinem Inneren einen mit dem Ankerglied 61 magnetisch zusammenwirkenden Spulenkern 66 auf. Nur wenn der Elektromagnet 60 durch die von der Fahrzeugaußenseite aus betätigbaren Verschlußmittel eingeschaltet ist, wird das Ankerglied 61, gegen die Wirkung der Rückstellfeder 59, emporgehoben. Nur dann kann das Hebelende 29 in die dritte Schwenkposition 28" von Fig. 5 in den Arbeitsspalt unterhalb des Elektromagneten 60 einfahren. Das ist in Fig. 6 strichpunktiert angedeutet.

Wie ersichtlich, ist im dargestellten Ausführungsbeispiel die Umsteuerung des Schlosses aus dem Verriegelungszustand gemäß der zweiten Schwenkposition 28' in den Sicherungszustand gemäß der dritten Schwenkposition 28" nur auf elektrischem Wege möglich. Der Elektromagnet 60 muß bestromt werden können. Es wird aber auch eine mechanische Lösung benutzt, indem z. B. ein Schließzylinder auf die Schwenkachse 27 einwirkt. In der dritten Schwenkposition 28" kann das Hebelende durch die Profilierung der in Fig. 6 erkennbaren Unterseite 67 des Drehanschlags 56 bzw. des Ankerglieds 61 in seiner gewünschten Endstellung gehalten werden. Dazu befindet sich das Ankerglied 61 wieder in seiner Blockadestellung. Durch die Rückstellfeder 59 wird die profilierte Unterseite 67 vom Ankerglied 61 gegen den in Position 28" befindlichen Steuerhebel gedrückt, der sich dann an der Fläche 57 von Fig. 6 abstützt.

Zweckmäßigerweise ist eine durch den Pfeil 68 in Fig. 6 veranschaulichte Rückbewegung des Steuerhebels aus der dritten Schwenkposition 28" in die zweite Schwenkposition 28' jederzeit möglich; gleichgültig, ob die in Fig. 6 gezeigte Blockadestellung des Drehanschlags 56 vorliegt oder nicht. Die unwirksame Stellung des Drehanschlags 56 würde, wie bereits beschrieben wurde, eine elektromagnetische Ansteuerung der Stelleinrichtung 60 erfordern. Letzteres würde aber die Bestromung des Elektromagneten voraussetzen, die im Extremfall, z. B. durch Ausfall der Stromquelle, ausfallen kann. Im Ausführungsbeispiel von Fig. 6 besitzt das Ankerglied 61 auf seiner mit dem Drehanschlag 56 versehenen Unterseite ein Profil 67 mit einer Art Auflaufschräge. Dann kann der Steuerhebel aus seiner dritten Schwenkposition 28" auf mechanischem Wege, z. B. über den bereits mehrfach erwähnten, an der Schwenkachse 27 angreifenden Schließzylinder, in die zweite Schwenkposition 28' zurückbewegt werden. Das Hebelende läuft dabei auf das schräge Profil 67 auf und hebt dadurch den Drehanschlag 56 gegen die Wirkung der Rückstellfeder 59 ausreichend weit empor und gleitet darunter hindurch. Mit gleichen Mitteln kann dann der Steuerhebel schließlich auch in eine erste Schwenkposition 28 gemäß Fig. 3 zurückbewegt werden, die dem Schließzustand des Schlosses entspricht. Dann ist ein Zugang zum Fahrzeug auch über die Außenhandhabe möglich; die Tür kann geöffnet werden.

Bei der Erfindung ist ein Öffnen der Drehfalle normalerweise durch die in Fig. 1 gezeigten elektrischen Einrichtungen 14 möglich. Bedarfsweise können aber dazu mechanische Bauteile benutzt werden, die aus der in Fig. 3 bis 6 ersichtlichen Vorrichtung 18 zu entnehmen sind. Man ist also auf die Stromversorgung des Fahrzeugs, die für die Komfortbetätigung des Drehfallenschlosses normalerweise genutzt wird, nicht angewiesen; selbst wenn die elektrische Versorgung versagt, ist eine in Schließlage befindliche Drehfalle ohne weiteres auf mechanischem Wege über die Vorrichtung 18 in ihre Offenlage von Fig. 2 überführbar. Bedeutungsvoll ist dabei der kompakte Aufbau und die preiswerte Herstellung und Montage der Bauteile, was sich insbesondere durch Integration der Stelleinrichtung 60 beim Herstellen des Komponententrägers 11 aus Kunststoffmaterial 64 ergibt. Das erfindungsgemäße Drehfallenschloß zeichnet sich durch ein überraschend geringes Gewicht aus, obwohl es die vorerwähnte vielfältige motorische Komfortbetätigung aufweist.

### Bezugszeichenliste:

- 10: Schließglied (Aufnahmeposition in 20)
- 10': Freigabeposition von 10 (Fig. 2)
- 11: Komponententräger
- 12: Anschlag für 20 in 11
- 13: Teil der Schließbewegung von 10' in 10 (Fig. 2)
- 14: elektrische Einrichtungen auf 16 von 11
- 15: Sensor für 20
- 16: eine Seite von 11 für 17
- 17: andere Seite von 11 für 18
- 18: mechanische Vorrichtung auf 11
- 19: Kanal in 11 für 10
- 20: Drehfalle
- 21: Achse von 20
- 22: Rückstellfeder für 20
- 23: Radialausbruch in 20 für 10
- 24: Angriffsstelle für Innenhandhabe
- 25: Angriffsstelle für Außenhandhabe
- 26: Angriffsstelle für Sicherungshandhabe
- 27: Schrägachse von 28
- 28: Steuerhebel, (erste Schwenkposition)
- 28': zweite Schwenkposition von 28
- 28": dritte Schwenkposition von 28
- 29: Hebelende von 28
- 30: Klinke
- 31: Arbeitsarm von 30
- 32: Stellarm von 30
- 33: Feder für 30
- 34: Achse von 30
- 35: Lösehebel für 18
- 36: Lösefinger von 35 für 18
- 37: Arm von 35
- 38: Längsführung, Kulisse
- 39: Nase von 30 für 36
- 40: Speicherhebel
- 41: Kraftspeicher für 40
- 42: Verbindungsglied zwischen 28, 35
- 43: Anlenkung von 42 bei 28
- 44: Ende von 42, Mitnehmer
- 45: Innenbetätigungshebel für 44
- 46: Außenbetätigungshebel für 44
- 47: Lagerzapfen von 45, 46, 35
- 48: Arbeitsarm von 45
- 49: Arbeitsarm von 46
- 50: DC-Motor für 32 und 40
- 50': DC-Motor für 27
- 51: Steuernocken an 53
- 51': Achse von 53'
- 52: Schnecke an 50
- 52': Schnecke an 50'
- 53: Schneckenrad zu 50
- 53': Schneckenrad zu 50'
- 54: Durchbruch in 11 für 36
- 55: Pfeil der Drehbewegung von 35 durch 45 bzw. 46
- 56: Drehanschlag an 61 (Fig. 6)
- 57: gleitführungswirksame Fläche an 11 für 28
- 58: Bewegungsweg von 28' in 28"
- 59: Rückstellfeder für 61
- 60: Stelleinrichtung, Elektromagnet
- 61: Ankerglied von 60
- 62: Spulenkörper von 60
- 63: Pfeil der Klappbewegung von 61
- 64: Kunststoff material von 11
- 65: Wandteil aus 64 für 60
- 66: Spulenkern von 60
- 67: Unterseiten-Profil von 56
- 68: Pfeil der Rückbewegung aus 28" in 28'
- 69: Kulissenstein bei 44
- 70: Verschlußmittel an 27

## Patentansprüche

1. Drehfallenschloß insbesondere für Fahrzeuge, welches zwischen einem beweglichen Teil, wie einer Fahrzeugtür, und einem ruhenden Teil, wie einem Türholm, angeordnet ist,
mit einer Drehfalle (20) an dem einen Teil und einem Schließglied (10) an dem anderen Teil,
wobei die Drehfalle (20) zwischen einer das Schließglied (10) aufnehmenden Schließlage und einer das Schließglied (10') freigebenden Offenlage verdrehbar ist,
und die Drehfalle (20) zwar in Richtung ihrer Offenlage federbelastet (22) ist, aber normalerweise von einer schwenkbaren Klinke (30) in ihrer Schließlage festgehalten wird,
und die schließ wirksa m e Klinke (30) in Richtung ihrer die Drehfalle (20) festhaltenden Sperrstellung ebenfalls feder belastet (33) ist,
aber wahlweise über eine von mehreren Handhaben (24, 25, 26) mittels einer mechanischen Vorrichtung (18) und/oder mittels einer motorischen, insbesondere elektromotorischen Einrichtung (14), in eine die Drehfalle (20) freigebende Freigabestellung überführbar ist,
die Handhaben bestehen aus einer im Fahrzeuginneren angeordneten Innenhandhabe (24), einer von der Fahrzeugaußenseite aus zugänglichen Außenhandhabe (25), einer vom Fahrzeuginneren aus betätigbaren Sicherungshandhabe (26) und/oder von der Fahrzeugaußenseite aus betätigbaren Verschluß mitteln (70), wie einem Schließzylinder, einer Fernbedienungseinrichtung, einem Key-less-entry, od. dgL,
**dadurch gekennzeichnet, daß** die Sicherungshandhabe (26) und die Verschlußmittel (70) bei ihrer Betätigung auf einen gemeinsamen Steuerhebel (28) einwirken, der das Schloß zwischen drei Zuständen umsteuert, nämlich
einem die Zugangsberechtigung zum Fahrzeug sowohl über die Innenhandhabe (24) als auch über die Außenhandhabe (25) gestattenden ersten Zustand, dem Schließzustand des Schlosses, in der ersten Schwenkposition (28) des Steuerhebels,
einem nur der Außenhandhabe (25) die Zugangsberechtigung entziehenden zweiten Zustand, dem Verriegelungszustand des Schlosses, in der zweiten Schwenkposition (28') des Steuerhebels,
und einem sowohl der Außenhandhabe (25) als auch der Innenhandhabe (24) die Zugangsberechtigung entziehenden dritten Zustand, dem Sicherungszustand des Schlosses, in der dritten Schwenkposition (28") des Steuerhebels,
wobei der Steuerhebel (28) mit einem Lösehebel (35) verbunden (42) ist, der bei der Betätigung einer zugangsberechtigten Handhabe (24 bis 26) die Klinke (30) in ihre Freigabestellung bezüglich der Drehfalle (20) überführt (55).

2. Schloß nach Anspruch 1, **dadurch gekennzeichnet, daß** neben dem Lösehebel (35) zwei Betätigungshebel (45, 46) angeordnet sind, nämlich ein mit der Innenhandhabe (24) verbundener Innenbetätigungshebel (45) und ein mit der Außenhandhabe (25) verbundener Außenbetätigungshebel (46),
und ein Mitnehmer (44) auf dem Lösehebel (35) geführt (38, 69) und mit dem Steuerhebel (28) verbunden (42) ist,
daß der Steuerhebel in seinen drei Schwenkpositionen (28, 28', 28") den Mitnehmer (44) in drei Stellungen bringt,
in denen der Mitnehmer (44), entsprechend den drei Zuständen des Schlosses, mit beiden, oder mit einem oder mit keinem der beiden Betätigungshebel (45, 46) ausgerichtet ist,
und daß im Ausrichtungsfall der Mitnehmer (44) die Arbeitsbewegung des jeweiligen Betätigungshebels (45 bzw. 46) aufnimmt und auf den Lösehebel (35) überträgt, der dann die Klinke (30) in ihre Freigabestellung verschwenkt (55).

3. Schloß nach Anspruch 1 oder 2, **dadurch gekennzeichnet, daß** der Lösehebel (35) eine Kulissenführung (38, 69) für das eine Ende (44) eines Verbindungsglieds (42) aufweist, welches der Mitnehmer für beide Betätigungshebel (45, 46) ist,
und daß das andere Ende des Verbindungsglieds (42) am Steuerhebel (28) angelenkt (43) ist.

4. Schloß nach einem oder mehreren der Ansprüche 1 bis 3, **dadurch gekennzeichnet, daß** beide Betätigungshebel (45, 46) und ggf. auch der Lösehebel (35) auf dem gleichen Lagerzapfen (47) sitzen.

5. Schloß nach Anspruch 4, **dadurch gekennzeichnet, daß** der Lagerzapfen (47) koaxial mit der Achse (34) der Klinke (30) ist.

6. Schloß nach einem oder mehreren der Ansprüche 1 bis 5, **dadurch gekennzeichnet, daß** die mechanische Vorrichtung (18) auf der einen Seite (17) und die Falle (20) sowie die Klinke (30) auf der anderen Seite (16) eines multifunktionalen Komponententrägers (11) angeordnet sind
und daß der Lösehebel (35) mit einem abgewinkelten Lösefinger (36) einen Durchbruch (54) im Komponententräger (11) durchgreift
und daß der Lösefinger (36) eine an der Klinke (30) vorgesehene Nase (39) hintergreift.

7. Schloß nach Anspruch 6, **dadurch gekennzeichnet, daß** auf der die Drehfalle (20) und die Klinke (30) aufweisenden Seite (16) des Komponententrägers (11) auch die motorische Einrichtung (14) für die Freigabe der Klinke (30) angeordnet ist,
wobei die m otorische Einrichtung (14) die Klinke (30) auch wieder in eine Bereitschaftsstellung überführt, von der aus die Klinke (30) beim Schließen der Tür wieder in ihre die Drehfalle (20) festhaltende Sperrstellung gelangt.

8. Schloß nach einem oder mehreren der Ansprüche 1 bis 7, **dadurch gekennzeichnet, daß** die von der Türaußenseite aus betätigbaren Verschlußmittel (70), wie ein durch einen Schlüssel betätigbarer Schließzylinder, auf die Schwenkachse (27) vom Steuerhebel (28) wirkt und den Steuerhebel verschwenkt (58)
und daß der Steuerhebel (28) an seinem einen Hebelende mit der im Fahrzeuginneren befindlichen Sicherungshandhabe (26) verbunden ist und mit seinem anderen Hebelende (29) fallweise blockierbar ist.

9. Schloß nach einem oder mehreren der Ansprüche 1 bis 8, **dadurch gekennzeichnet, daß** ein Drehanschlag (56) über eine Stelleinrichtung (60) wahlweise wirksam und unwirksam setzbar ist
und daß der wirksame Drehanschlag (56) in den Bewegungsweg (58) des Steuerhebels (28) hineinragt, wodurch ein Verschwenken des Hebels zwischen bestimmten Schwenkpositionen (28', 28") blockiert ist,
und daß bei unwirksamem Drehanschlag (56) die Schwenkbewegung (58) des Steuerhebels freigegeben ist.

10. Schloß nach Anspruch 9, **dadurch gekennzeichnet, daß** der Steuerhebel vom wirksam gesetzten Drehanschlag (56) daran gehindert ist, aus seiner den Verriegelungszustand bestimmenden zweiten Schwenkposition (28') in seine dem Sicherungszustand des Schlosses entsprechenden dritten Position (28") zu gelangen.

11. Schloß nach Anspruch 10, **dadurch gekennzeichnet, daß** der Steuerhebel auch bei wirksam gesetztem Drehanschlag (56) aus seiner dritten Position (28") wieder in die zweite (28') zurückbewegbar (68) ist.

12. Schloß nach einem oder mehreren der Ansprüche 9 bis 11, **dadurch gekennzeichnet, daß** der Drehanschlag (56) in Richtung auf seine Blockadestellung im Bewegungsweg (58) des Steuerhebels kraftbelastet ist und daß die Stelleinrichtung (70) den Drehanschlag (56) gegen die Kraftbelastung (59) in dessen unwirksame Position bewegt.

13. Schloß nach einem oder mehreren der Ansprüche 9 bis 12, **dadurch gekennzeichnet, daß** die Stelleinrichtung ein Elektromagnet (60) mit einem Ankergliedc (61) ist und der Drehanschlag (56) an dem Ankerglied (61) dieses Elektromagneten (60) sitzt.

14. Schloß nach Anspruch 13, **dadurch gekennzeichnet, daß** der Elektromagnet (60) in den Komponententräger (11) integriert ist.

15. Schloß nach Anspruch 14, **dadurch gekennzeichnet, daß** der Komponententräger (11) aus Kunststoffmaterial (64) besteht und der Spulenkörper (62) des Elektromagneten in aus dem Kunststoffmaterial (64) gebildeten Wandteilen (65) des Trägers (11) sitzt.

## Claims

1. Rotary-latch lock for vehicles, which is disposed between a movable part, such as a vehicle door, and a static part, such as a door crossbeam,
and has a rotary latch (20) on one part and a closing member (10) on the other,
wherein the said rotary latch (20) is twistable between a closing state which receives the closing member (10) and an open state which liberates the closing member (10'),
and although the rotary latch (20) is spring-loaded (22) in the direction of its open state, it is nevertheless normally held fast in its closing state by a pivotable pawl (30),
and the pawl (30), which is operative for closing purposes, is likewise spring-loaded (33) in the direction of its arresting position which holds the rotary latch (20) fast,
but can be selectively transferred, via one of a number of handles (24, 25, 26) by means of a mechanical device (18) and/or by means of a motor-operated, in particular electric-motor-operated apparatus (14), into a liberating position which liberates the rotary latch (20),
and the handles consist of an internal handle (24) disposed in the interior of the vehicle, an external handle (25) which is accessible from the outside of the vehicle, a security handle (26) which can be actuated from the interior of the vehicle, and/or locking means (70), such as a lock cylinder, a remote-control apparatus, a keyless entry system or the like, which can be actuated from the outside of the vehicle,
**characterised in that** the security handle (26) and the locking means (70) act, when actuated, on a common control lever (28) which changes the lock over between three conditions, namely
a first condition, the closing condition of the lock, when the control lever is in the first pivoting location (28), which condition permits authorisation of access to the vehicle both via the internal handle (24) and also via the external handle (25),
a second condition, the bolting condition of the lock, when the control lever is in the second pivoting location (28'), which condition withdraws authorisation of access only from the external handle (25),
and a third condition, the security condition of the lock, when the control lever is in the third pivoting location (28''), which condition withdraws authorisation of access from both the external handle (25) and also the internal handle (24),
the control lever (28) being connected to a releasing lever (35) which transfers (55) the pawl (30) into its liberating position with respect to the rotary latch (20) when a handle (24 to 26) which is authorised for access is actuated.

2. Lock according to claim 1, **characterised in that** two actuating levers (45, 46), namely an internal actuating lever (45) connected to the internal handle (24) and an external actuating lever (46) connected to the external handle (25), are disposed beside the releasing lever (35),
and an entrainment means (44) is guided (38, 69) on the releasing lever (35) and is connected to the control lever (28),
that the control lever, in its three pivoting locations (28, 28', 28''), brings the entrainment means (44) into three positions
in which the entrainment means (44) is aligned with both, or with one, or with none of the two actuating levers (45, 46), in a manner corresponding to the three conditions of the lock,
and that, in the event of alignment, the entrainment means (44) receives the working movement of the particular actuating lever (45 or 46) and transmits it to the releasing lever (35) which then swivels the pawl (30) into its liberating position.

3. Lock according to claim 1 or 2, **characterised in that** the releasing lever (35) has a gate-type guide (38, 69) for one end (44) of a connecting member (42) which is the entrainment means for both actuating levers (45, 46),
and that the other end of the connecting member (42) is articulated (43) on the control lever (28).

4. Lock according to one or more of claims 1 to 3, **characterised in that** both the actuating levers (45, 46) and, optionally, the releasing lever (35) too, are seated on the same bearing pin (47).

5. Lock according to claim 4, **characterised in that** the bearing pin (47) is coaxial with the spindle (34) of the pawl (30).

6. Lock according to one or more of claims 1 to 5, **characterised in that** the mechanical device (18) is disposed on one side (17) of a multifunctional component-carrier (11), and the latch (20) and also the pawl (30) are disposed on the other side (16) of the said component-carrier,
and that the releasing lever (35) engages, with a bent releasing finger (36), through an opening (54) in the component-carrier (11),
and that the releasing finger (36) engages behind a nose (39) provided on the pawl (30).

7. Lock according to claim 6, **characterised in that** the motor-operated apparatus (14) for liberating the pawl (30) is also disposed on that side (16) of the component-carrier (11) which has the rotary latch (20) and the said pawl (30),
the motor-operated apparatus (14) also transferring the pawl (30) into a stand-by position again, from which the pawl (30) again passes, when the door is closed, into its arresting position which holds the rotary latch (20) fast.

8. Lock according to one or more of claims 1 to 7, **characterised in that** the locking means (70), such as a lock cylinder which can be actuated by a key, which locking means can be actuated from the outside of the door, acts on the pivoting spindle (27) of the control lever (28) and swivels (58) the said control lever,
and that the control lever (28) is connected, at one of its ends, to the security handle (26) located in the interior of the vehicle, and can be inhibited, according to the circumstances, with its other end (29).

9. Lock according to one or more of claims 1 to 8, **characterised in that** a rotary stop (56) can be selectively set, via an adjusting apparatus (60), so as to be operative and inoperative,
and that the operative rotary stop (56) projects into the path of movement (58) of the control lever (28), as a result of which swivelling of the lever between certain pivoting locations (28', 28'') is inhibited,
and that, when the rotary stop (56) is inoperative, the pivoting movement (58) of the control lever is liberated.

10. Lock according to claim 9, **characterised in that** the control lever is prevented by the rotary stop (56), when the latter is set so as to be operative, from passing out of its second pivoting location (28') which determines the bolting condition, and into its third location (28'') which corresponds to the security condition of the lock.

11. Lock according to claim 10, **characterised in that** the control lever can be moved back (68) out of its third location (28'') and into the second location (28') again, even when the rotary stop (56) is set so as to be operative.

12. Lock according to one or more of claims 9 to 11, **characterised in that** the rotary stop (56) is force-loaded in the direction of its block position in the path of movement (58) of the control lever, and that the adjusting apparatus (70) moves the rotary stop (56) into its inoperative location, against the force-loading (59).

13. Lock according to one or more of claims 9 to 12, **characterised in that** the adjusting apparatus is an electromagnet (60) with an armature member (61), and the rotary stop (56) is seated on the armature member (61) of the said electromagnet (60).

14. Lock according to claim 13, **characterised in that** the electromagnet (60) is integrated into the component-carrier (11).

15. Lock according to claim 14, **characterised in that** the component-carrier (11) consists of plastic material (64) and the coil former (62) of the electromagnet is seated in wall parts (65) of the carrier (11) which are formed from the plastic material (64).

## Revendications

1. Serrure à pêne tournant, en particulier pour véhicules, disposée entre une partie mobile, telle qu'une portière de véhicule, et une partie stationnaire, tel qu'un montant de porte,
avec un pêne tournant (20), sur une première partie, et un élément de fermeture (10), sur l'autre partie,
le pêne tournant (20) étant susceptible de tourner, entre une position de fermeture, retenant l'élément de fermeture (10), et une position d'ouverture, libérant l'élément de fermeture (10'), et le pêne tournant (20) étant chargé par un ressort (22), précisément dans la direction de sa position d'ouverture, mais étant normalement fixé à sa position de fermeture par un cliquet (30) susceptible de pivoter,
et le cliquet (30) actif en fermeture étant également chargé par un ressort (33) en direction de la position de blocage assurant la fixation du pêne tournant (20),
mais étant susceptible de passer, sélectivement, dans une position de libération, libérant le pêne tournant (20), par l'intermédiaire d'une de plusieurs manettes (24, 25, 26), au moyen d'un dispositif mécanique (18) et/ou au moyen d'un dispositif (14) motorisé, en particulier par un moteur électrique.
les manettes étant constituées d'une manette intérieure (24) disposée à l'intérieur du véhicule, d'une manette extérieure (25) accessible depuis le côté extérieur du véhicule, d'une manette de sécurité (26) actionnable depuis l'intérieur du véhicule et/ou depuis le côté extérieur du véhicule depuis des moyens de fermeture (70) susceptibles d'être actionnés, tels qu'un piston de fermeture, un dispositif de télécommande, un dispositif d'accès sans clef (key-less-entry) ou analogues,
**caractérisée en ce que** la manette de sécurité (26) et les moyens de fermeture (70), lors de leur actionnement, agissent sur un levier de commande (28) commun, qui commute la serrure entre deux états, précisément
un premier état, permettant l'autorisation d'accès au véhicule, tant par la manette intérieure (24) qu'également par la manette extérieure (25), cet état étant l'état de fermeture de la serrure, dans la première position pivotée (28) du levier de commande,
un deuxième état, n'enlevant l'autorisation d'accès qu'à la manette extérieure (25), cet état étant l'état de verrouillage de la serrure, dans la deuxième position pivotée (28') du levier de commande,
et un troisième état, supprimant tant l'autorisation d'accès par la manette extérieure (25), qu'également par la manette intérieure (24), cet état étant l'état de sécurité de la serrure, dans la troisième position pivotée (28") du levier de commande,
le levier de commande (28) étant relié (42) à un levier de libération (35) qui, en cas d'actionnement d'une manette (24 à 26) d'autorisation d'accès, fait passer (55) le cliquet (30) à sa position de libération par rapport au pêne tournant (20).

2. Serrure selon la revendication 1, **caractérisée en ce que**, outre le levier de libération (35), sont disposés deux leviers d'actionnement (45, 46), précisément un levier d'actionnement intérieur (45), relié à la manette intérieure (24), et un levier d'actionnement extérieur (46), relié à la manette extérieure (25),
et un élément d'entraînement (44) étant guidé (38, 69) sur le levier de libération (35) et relié (42) au levier de commande (28),
**en ce que** le levier de commande place les éléments d'entraînement (44) en trois positions, en ses trois positions pivotées (28, 28', 28"),
positions dans lesquelles l'élément d'entraînement (44) est orienté, de manière correspondante aux trois états de la serrure, par les deux, ou par un ou par aucun des deux leviers d'actionnement (45, 46),
et **en ce que**, dans le cas d'orientation, l'élément d'entraînement (44) supporte le déplacement moteur du levier d'actionnement (45 ou 46) respectif et le transmet au levier de libération (35) qui, alors, fait pivoter (55) le cliquet (30) dans sa position de libération.

3. Serrure selon la revendication 1 ou 2, **caractérisée en ce que** le levier de libération (35) présente un guidage de coulisse (38, 69) pour une extrémité (44) d'un élément de liaison (42) qui est l'élément d'entraînement des deux leviers d'actionnement (45, 46),
et **en ce que** l'autre extrémité de l'élément de liaison (42) est articulé (43) sur le levier de commande (28).

4. Serrure selon l'une ou plusieurs des revendication 1 à 3, **caractérisée en ce que** les deux leviers d'actionnement (45, 46) et, le cas échéant également, le levier de libération (35) sont montés sur le même tourillon de palier (47).

5. Serrure selon la revendication 4, **caractérisée en ce que** le tourillon de palier (47) est coaxial à l'axe (34) du cliquet (30).

6. Serrure selon l'une ou plusieurs des revendications 1 à 5, **caractérisée en ce que** le dispositif mécanique (18) est disposé sur un côté (17) et le pêne (20), ainsi que le cliquet (30), est disposé sur l'autre côté (16) d'un support de composants (11) multifonctionnel,
et **en ce que** le levier de libération (35) traverse, avec un doigt de libération (36) coudé, un passage (54) ménagé dans le support de composants (11),
et **en ce que** le doigt de libération (36) saisit par l'arrière un ergot (39) prévu sur le cliquet (30).

7. Serrure selon la revendication 6, **caractérisée en ce que**, sur le côté (16), présentant le pêne tournant (20) et le cliquet (30), du support de composants (11), est également disposé le dispositif motorisé (14) pour la libération du cliquet (30),
le dispositif motorisé (14) faisant passer le cliquet (30) également de nouveau à la position prête, d'où le cliquet (30) arrive de nouveau à sa position de verrouillage lors de la fermeture de la portière, assurant un blocage du pêne tournant (20).

8. Serrure selon une ou plusieurs des revendications I à 7, **caractérisée en ce que** les moyens de fermeture (70) actionnables depuis le côté extérieur de porte, tel qu'un piston de fermeture actionnable par une clef, agissent sur l'axe de pivotement (27) du levier de commande (28) et font pivoter (58) ce levier de commande,
et **en ce que** le levier de commande (28) est relié, sur une de ses extrémités de levier, à une manette de sécurité (26) se trouvant à l'intérieur du véhicule et est susceptible d'être bloqué en cas de besoin à son autre extrémité de levier (29).

9. Serrure selon l'une ou plusieurs des revendications 1 à 8, **caractérisée en ce qu'**une butée de rotation (56) est au choix susceptible d'être mise en action et hors d'action par un dispositif de positionnement (60),
et **en ce que** la butée de rotation (56) active pénètre dans la course de déplacement (58) du levier de commande (28), faisant qùe tout pivotement du levier entre des positions de pivotement (28', 28") déterminées, est bloqué,
et **en ce que**, lorsque la butée de rotation (56) est hors d'action, le mouvement de pivotement (58) du levier de commande est libéré.

10. Serrure selon la revendication 9, **caractérisée en ce que** le levier de commande est empêché, par la butée de rotation (56) mise en action, d'arriver, depuis sa deuxième position pivotée (28') déterminant l'état de verrouillage, à sa troisième position (28'), correspondant à l'état de sécurité de la serrure.

11. Serrure selon la revendication 10, **caractérisée en ce que** le levier de commande est susceptible d'être ramené (68) à la deuxième position (28') depuis sa troisième position (28"), également lorsque la butée de rotation (56) est mise en action.

12. Serrure selon l'une ou plusieurs des revendications 9 à 11, **caractérisée en ce que** la butée de rotation (56) est chargée par un ressort dans la direction de sa position de blocage, dans la course de déplacement (58) du levier de commande, et **en ce que** dispositif de positionnement (70) déplace la butée de rotation (56) à sa position inactive, à l'encontre de la charge par ressort (59).

13. Serrure selon une ou plusieurs des revendications 9 à 12, **caractérisée en ce que** le dispositif de positionnement est constitué d'un électro-aimant (60) muni d'un induit (61) et la butée de rotation (56) est montée sur l'induit (61) de cet électro-aimant (60).

14. Serrure selon la revendication 13, **caractérisée en ce que** l'électro-aimant (60) est intégré dans le support à composants (11).

15. Serrure selon la revendication 14, **caractérisée en ce que** le support de composant (11) est constitué d'un matériau synthétique (64) et le corps de bobine (62) de l'électroaimant est monté dans des parties de paroi (65), formée de la matière synthétique (64), du support (11).
